# EUROPÄISCHE PATENTANMELDUNG

(11) **EP 4 624 411 A1**
(43) Veröffentlichungstag der Anmeldung: **01.10.2025**
(21) Anmeldenummer: 25166221.9
(22) Anmeldetag: 26.03.2025
(51) Int. Cl.: B67B 3/20, B67B 3/26

(54) **VORRICHTUNG ZUM VERSCHLIESSEN VON BEHÄLTER UND ZUGEHÖRIGES BETRIEBSVERFAHREN**

(30) Priorität: 27.03.2024 DE 102024108789
(71) Anmelder: KRONES AG, 93073 Neutraubling (DE)
(72) Erfinder: KAUFMANN, Martin, 93073 Neutraubling (DE); FUCHS, Florian, 93073 Neutraubling (DE)
(74) Vertreter: v. Bezold & Partner Patentanwälte - PartG mbB

(57) **Zusammenfassung**

Die Erfindung betrifft u.a. ein Verfahren zum Betreiben einer Vorrichtung (10) zum Verschließen von Behältern (B). Eine elektrische Antriebseinrichtung (18) der Vorrichtung (10) wird zum Bewegen eines Verschließelements (14) der Vorrichtung (10) zu einem in einer Behälteraufnahme (12) der Vorrichtung (10) aufgenommenen Behälter (B) zum Applizieren eines Verschlusses (16) auf den Behälter (B) betrieben. Ein Schleppfehler (SF) der elektrischen Antriebseinrichtung (18) beim Betreiben der elektrischen Antriebseinrichtung (18) zum Bewegen des Verschließelements (14) zu dem Behälter (B) wird mittels einer Verarbeitungseinrichtung (26) der Vorrichtung (10) überwacht. Wenn der überwachte Schleppfehler (SF) einen vorgegebenen Grenzwert (G) erreicht oder überschreitet, wird die elektrische Antriebseinrichtung (18) zum Abbrechen des Bewegens des Verschließelements (14) zu dem Behälter (B) und zum Wegbewegen des Verschließelements (14) von dem Behälter (B) betrieben.

## Beschreibung

### Technisches Gebiet

Die Erfindung betrifft ein Verfahren zum Betreiben einer Vorrichtung zum Verschließen von Behältern. Die Erfindung betrifft ferner eine Vorrichtung zum Verschließen von Behältern.

### Technischer Hintergrund

Vorrichtungen zum Applizieren von Verschlüssen auf mit einem Füllgut gefüllte Behälter sind bekannt. Je nach Art des Verschlusses können beim Verschließen eines Behälters mehr oder weniger große Kräfte auftreten. Sind die Behältermündung und ein den Verschluss aufbringendes Verschließelement der Vorrichtung unmittelbar beim Verschließen nicht innerhalb eines engen Toleranzbereichs zueinander positioniert, kann es bspw. zur Beschädigung des Behälters kommen. Beispielsweise kann es bei Glasflaschen zu einem Flaschenbruch kommen. Behälterbruchstücke und das austretende Füllgut können die Verschließvorrichtung verunreinigen und sogar beschädigen, insbesondere deren Dichtungen. Auch können die Antriebe der Verschließvorrichtung durch beim Verschließen wirkende, zu große Kräfte beschädigt werden. Eine Störung kann dazu führen, dass die komplette Vorrichtung automatisch stehenbleibt und erst wieder manuell in Gang gesetzt werden muss. Aufgrund von erforderlichen Reinigungsarbeiten und ggf. Reparaturarbeiten kommt es zu weiteren ungewünschten Stillstandzeiten.

Fehlpositionierungen zwischen Verschließelement und Behältermündung können bspw. durch einen zu hoch stehenden Behälter aufgrund einer falschen Verriegelung eines den Behälter abstützenden Hubzylinders oder durch eine Doppelbestückung des Verschließelements mit Verschlüssen entstehen.

Die Verschließelemente zum Aufbringen der Verschlüsse können auf unterschiedliche Weise angetrieben und bewegt werden. Beispielsweise offenbaren die DE 10 2012 209 905 A1, die DE 10 2012 219 760 A1 und die DE 10 2012 219 757 A1, dass ein jeweiliger Verschließkopf mittels eines Elektromotors angetrieben wird.

Der Erfindung liegt die Aufgabe zu Grunde, eine verbesserte Technik zum Verhindern von Beschädigungen an Behälter und Verschließvorrichtung sowie zum Verhindern von Verunreinigungen der Verschließvorrichtung zu entwickeln, ohne dass die Technik den Betrieb der Verschließvorrichtung beeinträchtigt.

### Zusammenfassung der Erfindung

Die Aufgabe wird gelöst durch die Merkmale der unabhängigen Ansprüche. Vorteilhafte Weiterbildungen sind in den abhängigen Ansprüchen und der Beschreibung angegeben.

Ein Aspekt der vorliegenden Offenbarung betrifft ein Verfahren zum Betreiben einer Vorrichtung zum Verschließen von Behältern. Das Verfahren weist ein Betreiben einer elektrischen (z. B. Linear-) Antriebseinrichtung, vorzugsweise Servoantriebseinheit, der Vorrichtung zum Bewegen eines Verschließelements der Vorrichtung zu einem in einer Behälteraufnahme der Vorrichtung aufgenommenen (z. B. gehaltenen und/oder bodenseitig abgestützten und/oder gegriffenen/geklemmten) Behälter zum Applizieren eines Verschlusses auf den Behälter auf (z. B. mittels einer Verarbeitungseinrichtung der Vorrichtung). Das Verfahren weist ferner ein Überwachen eines Schleppfehlers (z. B. lastbedingte Positionsabweichung) der elektrischen Antriebseinrichtung beim Betreiben der elektrischen Antriebseinrichtung zum Bewegen des Verschließelements zu dem Behälter mittels einer Verarbeitungseinrichtung der Vorrichtung auf. Das Verfahren weist ferner ein Betreiben der elektrischen Antriebseinrichtung zum Abbrechen des Bewegens des Verschließelements zu dem Behälter und zum Wegbewegen des Verschließelements von dem Behälter, wenn der überwachte Schleppfehler einen vorgegebenen Grenzwert erreicht oder überschreitet, auf (z. B. mittels der Verarbeitungseinrichtung der Vorrichtung).

Vorteilhaft ermöglicht das Verfahren, zu erkennen, wenn das Verschließelement und die Behältermündung sich außerhalb eines Toleranzbereichs zu früh berühren, z. B. wegen einer zu hohen Positionierung des Behälters oder wegen einer Doppelbestückung des Verschließelements. Der Kontakt kann zu einer Vergrößerung des Schleppfehlers führen und somit frühzeitig erkannt werden. Wird der Grenzwert für den Schleppfehler ausreichend klein gewählt, so kann die Bewegung des Verschließelements abgebrochen werden, noch bevor es zu einer Beschädigung des Behälters und ggf. Überlastung der Antriebseinrichtung usw. kommen kann. Durch das nachfolgende Wegbewegen kann ein sicherer Weiterbetrieb der Vorrichtung ermöglicht werden. Es kommt weder zur Verunreinigung noch zur Beschädigung noch zu einem ungewünschten Stillstand der Vorrichtung. Der nicht verschlossene, jedoch unbeschädigte Behälter kann vorteilhaft später einfach ausgeschleust werden.

In einem Ausführungsbeispiel erfolgt das Bewegen des Verschließelements zu dem Behälter in einer Vertikalrichtung nach unten. Alternativ oder zusätzlich kann das Wegbewegen des Verschließelements von dem Behälter in einer Vertikalrichtung nach oben erfolgen. Alternativ oder zusätzlich kann das Verschließelement beim Wegbewegen zu einer vorgegebenen Zielposition wegbewegt werden, die vorzugsweise einer Ausgangsposition des Bewegens zu dem Behälter entspricht. Alternativ oder zusätzlich kann sich das Verschließelement beim Wegbewegen entlang eines zuvor beim Bewegen zu dem Behälter verfolgten Bewegungspfads zurückbewegen. Vorteilhaft kann damit ein sicheres und definiertes Wegbewegen des Verschließelements ermöglicht werden.

In einem weiteren Ausführungsbeispiel ist das Überwachen des Schleppfehlers der elektrischen Antriebseinrichtung ein Überwachen einer Abweichung zwischen einer Soll-Position, vorzugsweise Soll-Höhenposition, (z. B. des Verschließelements, einer Verschließerantriebsachse oder einer Antriebsachse der elektrischen Antriebseinrichtung) und einer Ist-Position, vorzugsweise Ist-Höhenposition, (z. B. des Verschließelements, einer Verschließerantriebsachse oder einer Antriebsachse der elektrischen Antriebseinrichtung) oder weist dieses auf. Vorzugsweise kann der vorgegebene Grenzwert eine vorgegebene Maximalabweichung zwischen der Soll-Position und der Ist-Position sein. Alternativ oder zusätzlich kann der vorgegebene Grenzwert bspw. ≤ 2 mm oder ≤ 1,5 mm oder ≤ 1 mm sein. Vorteilhaft kann der Schleppfehler auf diese Weise besonders zuverlässig überwacht und kritische Situationen frühzeitig erkannt werden.

In einer Ausführungsform erfolgt das Überwachen des Schleppfehlers an der elektrischen Antriebseinrichtung, vorzugsweise einer Antriebsachse der elektrischen Antriebseinrichtung, oder an einer Verschließerantriebsachse, die die elektrische Antriebseinrichtung mit dem Verschließelement verbindet. Vorteilhaft kann der Schleppfehler auf diese Weise besonders zuverlässig überwacht werden.

In einer weiteren Ausführungsform weist das Bewegen ein (z. B. translatorisches) Bewegen des Verschließelements (z. B. in einer Vertikalrichtung nach unten) zu einer Applikationsposition zum Starten eines Applizierens des Verschlusses auf eine Behältermündung des Behälters und/oder ein (z. B. translatorisches und/oder rotatorisches) Bewegen (z. B. in einer Vertikalrichtung nach unten) des Verschließelements von einer/der Applikationsposition zu einer Verschließposition zum Applizieren des Verschlusses auf die Behältermündung auf. Das Überwachen des Schleppfehlers kann bspw. beim Betreiben der elektrischen Antriebseinrichtung zum Bewegen des Verschließelements zu der Applikationsposition erfolgen. Alternativ oder zusätzlich kann das Überwachen des Schleppfehlers bspw. beim Betreiben der elektrischen Antriebseinrichtung zum Bewegen des Verschließelements von der Applikationsposition zu der Verschließposition erfolgen. Vorteilhaft können auf diese Weise unterschiedliche Szenarien der Fehlpositionierung zwischen Verschließelement und Behältermündung erkannt werden.

In einer Ausführungsvariante wird, wenn der überwachte Schleppfehler den vorgegebenen Grenzwert erreicht oder überschreitet, eine Warnung an einer Benutzerschnittstelle ausgegeben. Alternativ oder zusätzlich kann der dem Verschließelement beim Überwachen des Schleppfehlers zugeordnete Behälter nachfolgend ausgeschleust werden. Alternativ oder zusätzlich kann ein Betrieb der Vorrichtung zum Verschließen nachfolgender Behälter unterbrechungsfrei fortgesetzt werden. Vorteilhaft kann damit ein Weiterbetrieb der Vorrichtung ohne jegliche Stillstandzeit ermöglicht werden.

In einer weiteren Ausführungsvariante ist die Verarbeitungseinrichtung ein Teil eines mit der elektrischen Antriebseinrichtung verbundenen Servoumrichters, vorzugsweise mit einer Zykluszeit im dreistelligen µs-Bereich, besonders bevorzugt ≤ 500 µs oder ≤ 400 µs. Vorteilhaft kann auf diese Weise eine besonders reaktionsschnelle und hochauflösende Überwachung des Schleppfehlers und damit eine besonders frühzeitige Erkennung von kritischen Situationen ermöglicht werden, wodurch zuverlässig Beschädigungen am Behälter und der Vorrichtung verhindert werden können.

In einem Ausführungsbeispiel erfolgt das Betreiben der elektrischen Antriebseinrichtung zum Bewegen des Verschließelements zu dem Behälter zum Applizieren des Verschlusses auf den Behälter mittels der Verarbeitungseinrichtung und einer weiteren Verarbeitungseinrichtung. Optional erfolgt das Betreiben der elektrischen Antriebseinrichtung zum Abbrechen des Bewegens des Verschließelements zu dem Behälter und zum Wegbewegen des Verschließelements von dem Behälter mittels der Verarbeitungseinrichtung, die die weitere Verarbeitungseinrichtung überstimmt (überlagert/übersteuert). Vorteilhaft kann somit, wie bereits erläutert, eine besonders reaktionsschnelle und hochauflösende Überwachung des Schleppfehlers ermöglicht werden.

In einem weiteren Ausführungsbeispiel ist die weitere Verarbeitungseinrichtung eine der Verarbeitungseinrichtung übergeordnete Verarbeitungseinrichtung, und/oder die weitere Verarbeitungseinrichtung weist eine größere Zykluszeit auf als die Verarbeitungseinrichtung, und/oder die weitere Verarbeitungseinrichtung ist eine Zentralverarbeitungseinrichtung der Vorrichtung. Vorteilhaft lassen sich auf diese Weise die Vorteile der hohen Auflösung der Überwachung und die dadurch ermöglichte schnelle Reaktion auf kritische Situationen besonders wirksam realisieren.

In einer Ausführungsform weist das Verfahren ferner auf, mittels einer Benutzerschnittstelle der Vorrichtung, Vorgeben mindestens eines Parameters, vorzugsweise eine Zielposition, eine Geschwindigkeit, eine Beschleunigung und/oder eine Verzögerung, des Verschließelements spezifisch für das Wegbewegen. Vorzugweise kann das Betreiben der elektrischen Antriebseinrichtung zum Wegbewegen des Verschließelements von dem Behälter entsprechend dem mindestens einen vorgegebenen Parameter erfolgen. Vorteilhaft können auf diese Weise benutzerseitig spezifisch für das Wegbewegen Parameter vorgegeben werden, wodurch das Wegbewegen die kritische Situation besonders zuverlässig und sicher beheben kann.

In einer weiteren Ausführungsform ist die Vorrichtung eine reine Verschließvorrichtung. Alternativ kann die Vorrichtung bspw. eine integrierte Füll-Verschließ-Vorrichtung sein, vorzugsweise mit einer Behandlungskammer, in der zumindest eine Behältermündung des Behälters zum Füllen und Verschließen des Behälters, bevorzugt abgedichtet, aufnehmbar ist. Optional kann das Überwachen des Schleppfehlers, vorzugsweise nur, beim Bewegen des Verschließelements innerhalb der Behandlungskammer erfolgen.

Es ist möglich, dass bspw. während eines CIP-Reinigungsbetriebs der Füll-Verschließ-Vorrichtung das Überwachen des Schleppfehlers deaktiviert ist.

Ein weiterer Aspekt der vorliegenden Offenbarung betrifft eine Vorrichtung zum Verschließen von Behältern, vorzugsweise Rundläufer-Verschließvorrichtung. Die Vorrichtung weist (mindestens) eine Behälteraufnahme zum Aufnehmen (z. B. Halten und/oder bodenseitigen Abstützen und/oder Greifen/Klemmen) eines Behälters auf. Die Vorrichtung weist (mindestens) ein Verschließelement auf, das bewegbar ist, vorzugsweise in einer Vertikalrichtung nach unten, zum Bewegen zu einem Behälter, der in der Behälteraufnahme aufgenommen (z. B. gehalten und/oder bodenseitig abgestützt und/oder gegriffen/geklemmt) ist, zum Applizieren eines Verschlusses auf den Behälter. Die Vorrichtung weist (mindestens) eine elektrische Antriebseinrichtung, vorzugsweise Servoantriebseinheit, auf, wobei die elektrische Antriebseinrichtung mit dem Verschließelement zum Antreiben des Verschließelements zum Bewegen zu dem Behälter verbunden ist (z. B. über eine Antriebsachse). Die Vorrichtung weist eine Verarbeitungseinrichtung auf, die dazu konfiguriert ist, ein Verfahren wie hierin offenbart zum Betreiben der Vorrichtung auszuführen. Vorteilhaft lassen sich mit der Vorrichtung die gleiche Vorteile erzielen, die bereits unter Bezugnahme auf das Verfahren erläutert wurden. Selbiges gilt für die untenstehend erläuterten, bevorzugten Ausführungsbeispiele der Vorrichtung.

In einem Ausführungsbeispiel ist die Verarbeitungseinrichtung ein Teil eines mit der elektrischen Antriebseinrichtung verbundenen Servoumrichters, vorzugsweise mit einer Zykluszeit im dreistelligen µs-Bereich, besonders bevorzugt ≤ 500 µs oder ≤ 400 µs. Alternativ oder zusätzlich kann die Vorrichtung bspw. eine weitere Verarbeitungseinrichtung aufweisen, die zusammen mit der Verarbeitungseinrichtung dazu konfiguriert ist, die elektrische Antriebseinrichtung zum Bewegen des Verschließelements zu dem Behälter zum Applizieren des Verschlusses auf den Behälter zu betreiben. Bevorzugt kann die Verarbeitungseinrichtung dazu konfiguriert sein, die weitere Verarbeitungseinrichtung zu überstimmen, wenn die Verarbeitungseinrichtung die elektrische Antriebseinrichtung zum Abbrechen des Bewegens des Verschließelements zu dem Behälter und zum Wegbewegen des Verschließelements von dem Behälter betreibt. Alternativ oder zusätzlich kann die weitere Verarbeitungseinrichtung vorzugsweise eine der Verarbeitungseinrichtung übergeordnete Verarbeitungseinrichtung sein und/oder eine größere Zykluszeit als die Verarbeitungseinrichtung aufweisen und/oder eine Zentralverarbeitungseinrichtung der Vorrichtung sein.

In einem weiteren Ausführungsbeispiel weist die Vorrichtung ferner eine Benutzerschnittstelle auf, die dazu konfiguriert ist, mindestens einen Parameter, vorzugsweise eine Zielposition, eine Geschwindigkeit, eine Beschleunigung und/oder eine Verzögerung, des Verschließelements spezifisch für das Wegbewegen durch eine Benutzereingabe zu empfangen. Vorzugsweise kann die Verarbeitungseinrichtung ferner dazu konfiguriert sein, die elektrische Antriebseinrichtung entsprechend dem mindestens einen vorgegebenen Parameter zum Wegbewegen des Verschließelements von dem Behälter zu betreiben.

In einem weiteren Ausführungsbeispiel ist die Vorrichtung eine reine Verschließvorrichtung. Alternativ kann die Vorrichtung bspw. eine integrierte Füll-Verschließ-Vorrichtung sein, vorzugsweise mit einer Behandlungskammer, in der zumindest eine Behältermündung des Behälters zum Füllen und Verschließen des Behälters, bevorzugt abgedichtet, aufnehmbar ist. Optional kann das Überwachen des Schleppfehlers, vorzugsweise nur, beim Bewegen des Verschließelements innerhalb der Behandlungskammer erfolgen.

Ein weiterer Aspekt der vorliegenden Offenbarung betrifft eine Behälterbehandlungsanlage (z. B. zum Temperieren, Herstellen, Reinigen, Beschichten, Prüfen, Abfüllen, Verschließen, Pasteurisieren, Etikettieren, Bedrucken, Beschriften, Laserbeschriften und/oder Verpacken von Behältern für flüssige oder pastöse Medien, vorzugsweise Getränke, flüssige Nahrungsmittel oder Produkte aus der Pharma- oder Health-Care-Industrie). Die Behälterbehandlungsanlage kann die Vorrichtung wie hierin offenbart aufweisen.

Beispielsweise können die Behälter als Flaschen, Dosen, Kanister, Kartons, Flakons, Tuben usw. ausgeführt sein.

Vorzugsweise kann sich der Begriff "Verarbeitungseinrichtung" auf eine Elektronik (z. B. ausgeführt als eine Treiberschaltung oder mit Mikroprozessor(en) und Datenspeicher) beziehen, die je nach Ausbildung Steuerungsaufgaben und/oder Regelungsaufgaben und/oder Verarbeitungsaufgaben übernehmen kann. Auch wenn hierin der Begriff "Steuern" verwendet wird, kann damit gleichsam zweckmäßig auch "Regeln" bzw. "Steuern mit Rückkopplung" und/oder "Verarbeiten" umfasst bzw. gemeint sein.

Die zuvor beschriebenen bevorzugten Ausführungsformen und Merkmale der Erfindung sind beliebig miteinander kombinierbar.

### Kurzbeschreibung der Figuren

Weitere Einzelheiten und Vorteile der Erfindung werden im Folgenden unter Bezug auf die beigefügten Zeichnungen beschrieben. Es zeigen:
- Figur 1: eine schematische Darstellung einer Vorrichtung zum Verschließen von Behältern gemäß einem Ausführungsbeispiel der vorliegenden Offenbarung;
- Figur 2: zwei schematische Darstellungen zum Erläutern eines Betriebs der beispielhaften Vorrichtung; und
- Figur 3: mehrere Darstellungen zum Erläutern eines Überwachens eines Schleppfehlers einer Antriebseinrichtung der beispielhaften Vorrichtung zum Verschließen von Behältern.

Die in den Figuren gezeigten Ausführungsformen stimmen zumindest teilweise überein, so dass ähnliche oder identische Teile mit den gleichen Bezugszeichen versehen sind und zu deren Erläuterung auch auf die Beschreibung der anderen Ausführungsformen bzw. Figuren verwiesen wird, um Wiederholungen zu vermeiden.

### Detaillierte Beschreibung beispielhafter Ausführungsformen

Die Figur 1 zeigt eine Vorrichtung 10 zum Verschließen von Behältern B.

Die Vorrichtung 10 weist eine Behälteraufnahme 12, ein Verschließelement 14, eine elektrische Antriebseinrichtung 18 und eine Verarbeitungseinrichtung 26 auf. Bevorzugt kann die Vorrichtung 10 ferner eine weitere Verarbeitungseinrichtung 28 und/oder eine Benutzerschnittstelle 24 aufweisen.

Der Behälter B ist während des Verschließens in der Behälteraufnahme 12 (nicht im Detail in Figur 1 dargestellt) aufgenommen (positioniert). Beispielsweise kann die Behälteraufnahme eine Behälterhalterung zum Halten des Behälters B aufweisen. Die Behälterhalterung kann bspw. ein Behälterteller (eine Stützplatte) zum bodenseitigen Abstützen des Behälters B sein. Der Behälter B kann auf dem Behälterteller stehen. Alternativ oder zusätzlich kann die Behälterhalterung den Behälter B beispielsweise an dessen Behälterrumpf oder Behälterhalsring abstützen, z. B. als eine Behälterklammer.

Das Verschließelement 14 ist bewegbar, um zu einem in der Behälteraufnahme 12 aufgenommenen Behälter B bewegt zu werden und einen Verschluss 16 auf den Behälter B zu applizieren. Bevorzugt ist das Verschließelement 14 in einer Vertikalrichtung nach unten und nach oben bewegbar. Im Einzelnen kann das Verschließelement 14 zu einer Behältermündung eines in der Behälteraufnahme 12 aufgenommenen Behälters B bewegt werden und dann den Verschluss 16 auf die Behältermündung applizieren. Es ist möglich, dass der Verschluss 16 auf den Behälter B mittels des Verschließelements 14 bspw. aufgedrückt, angedrückt oder aufgeschraubt wird.

Der von dem Verschließelement 14 applizierbare Verschluss 16 kann beispielsweise ein Deckel, ein Korken, ein Kronkorken oder ein Schraubverschluss sein. Besonders bevorzugt ist das Verschließelement 14 dazu ausgebildet, den Behälter B mit einem als Kronkorken ausgeführten Verschluss 16 zu verschließen. Das Verschließelement 14 kann bspw. einen als Stempel oder Aufsatz ausgeführten Verschließkopf aufweisen.

Die elektrische Antriebseinrichtung 18 ist mit dem Verschließelement 14 zum Antreiben des Verschließelements 14 zum Bewegen zu und weg von dem Behälter B verbunden. Bevorzugt kann die elektrische Antriebseinrichtung 18 das Verschließelement 14 dabei vertikal bewegen, zum Beispiel in einer Vertikalrichtung nach unten zu dem Behälter B und in einer Vertikalrichtung nach oben weg von dem Behälter B. Je anch Ausführung des Verschlusses 16 sind jedoch bspw. auch durch die elektrische Antriebseinrichtung 18 angetriebene Drehbewegungen des Verschließelements 14 möglich.

Vorzugsweise kann die elektrische Antriebseinrichtung 18 über eine, bevorzugt nur vertikal bewegbare, Verschließerantriebsachse 20 mit dem Verschließelement 14 zum Bewegen des Verschließelements 14 verbunden sein. Bevorzugt ist die Verschließerantriebsachse 20 nur vertikal bewegbar. Die Verschließerantriebsachse 20 kann beispielsweise länglich oder stabförmig sein. Eine Längsachse der Verschließerantriebsachse 20 ist bevorzugt vertikal ausgerichtet. Es ist möglich, dass die Verschließerantriebsachse 20 mit einer Antriebsachse 22 der elektrischen Antriebseinrichtung 18 beispielsweise lösbar gekoppelt oder Integral-einstückig ausgebildet ist.

Vorzugsweise ist die elektrische Antriebseinrichtung 18 eine elektrische Servoantriebseinheit. Beispielsweise ist die Servoantriebseinheit dazu ausgebildet, einer vorgegebenen Sollbewegung, z. B. in Form von vorgegebenen Soll-Positionen für die Verschließerantriebsachse 20 oder Antriebsachse 22, zu folgen. Hierzu kann die Servoantriebseinheit bevorzugt Ist-Positionen, z. B. der Verschließerantriebsachse 20 oder Antriebsachse 22, erfassen und mit den vorgegebenen Soll-Positionen vergleichen und abhängig von dem Vergleich die weitere Bewegung der Antriebsachse 22 regeln. Eine Abweichung zwischen Ist-Position und Soll-Position kann als Schleppfehler bezeichnet werden.

Bevorzugt ist elektrische Antriebseinrichtung 18 eine Linearantriebseinrichtung. Die Linearantriebseinrichtung kann das Verschließelement 14 bevorzugt nur in einer Vertikalrichtung nach unten und nach oben bewegen.

Die Vorrichtung 10 weist vorzugsweise mehrere Stationen mit je einer Behälteraufnahme 12, je einem Verschließelement 14 und je einer elektrischen Antriebseinrichtung 18 zum gleichzeitigen bzw. zeitlich überlappenden Verschließen mehrerer Behälter B auf. Die Vorrichtung 10 kann vorzugsweise als eine Rundläufer-Vorrichtung ausgeführt sein. Beispielsweise können die Stationen um einen Umfang eines Karussells der Rundläufer-Vorrichtung angeordnet sein.

Die Benutzerschnittstelle 24 kann zum Empfangen von Benutzereingaben und/oder zum Ausgeben von Informationen an einen Benutzer betrieben werden. Beispielsweise können die Benutzereingaben taktil, akustisch und/oder mittels Gesten erfolgen. Beispielsweise können die Informationen visuell, akustisch und/oder haptisch an den Benutzer ausgegeben werden. Die Benutzerschnittstelle 24 kann bspw. eine, vorzugsweise berührungsempfindliche, Anzeige, ein Mikrofon, einen Lautsprecher, eine Signalleuchte und/oder mindestens einen Knopf oder Schalter aufweisen.

Die Verarbeitungseinrichtung 26 ist dazu konfiguriert, die elektrische Antriebseinrichtung 18 zum Bewegen des Verschließelements 14 zu betreiben, wie hierin bspw. noch später im Detail erläutert ist.

Bevorzugt ist die Verarbeitungseinrichtung 26 ein Teil eines mit der elektrischen Antriebseinrichtung 18 verbundenen Servoumrichters. Der Servoumrichter kann vorzugsweise eine Zykluszeit im dreistelligen µs-Bereich, besonders bevorzugt ≤ 500 µs oder ≤ 400 µs, aufweisen.

Die weitere Verarbeitungseinrichtung 28 kann bspw. eine der Verarbeitungseinrichtung 26 übergeordnete Verarbeitungseinrichtung sein. Beispielsweise kann die weitere Verarbeitungseinrichtung 28 eine Zentralverarbeitungseinrichtung der Vorrichtung 10 sein. Die weitere Verarbeitungseinrichtung 28 kann eine Zykluszeit aufweisen, die größer ist als eine Zykluszeit der Verarbeitungseinrichtung 26. Beispielsweise kann die weitere Verarbeitungseinrichtung 28 eine Zykluszeit aufweisen, die im Bereich zwischen 3000 µs und 6000 µs liegt, z. B. rund 4800 µs.

Es ist möglich, dass die Verarbeitungseinrichtung 26 und die weitere Verarbeitungseinrichtung 28 zusammen dazu konfiguriert sind, die elektrische Antriebseinrichtung 18 zum Bewegen des Verschließelements 14 zu betreiben. Es ist auch möglich, dass die Verarbeitungseinrichtung 26 die weitere Verarbeitungseinrichtung 28 zum Betreiben der elektrischen Antriebseinrichtung 18 überstimmt (übersteuert/überlagert), z. B. zum Bewegen oder Stoppen des Verschließelements 14.

Bevorzugt ist die Vorrichtung 10 bezüglich eines Behälterstroms stromabwärts von einer Füllvorrichtung, z. B. Rundläufer-Füllvorrichtung, zum Füllen der Behälter B, z. B. mit einem flüssigen oder pastösen Füllgut, angeordnet. Beispielsweise kann die Vorrichtung 10 eine reine Verschließvorrichtung zum Verschließen der Behälter B sein.

Es ist jedoch alternativ möglich, dass die Vorrichtung 10 eine integrierte Füll-Verschließ-Vorrichtung ist, wie in Figur 1 mit den gepunkteten Linien beispielhaft dargestellt ist. Die Füll-Verschließ-Vorrichtung kann bspw. ein Füllorgan 30 und optional eine Behandlungskammer 32 aufweisen.

Das Füllorgan 30 kann zum Füllen des in der Behälteraufnahme aufgenommenen Behälters B ausgeführt sein. Das Füllorgan 30 kann den Behälter B bspw. mit einem flüssigen oder pastösen Füllgut füllen. Beispielsweise kann das Füllorgan 30 ein Füllventil zum wahlweisen Freigeben oder Blockieren des Füllorgans 30 aufweisen. Das Füllorgan 30 kann mit einer Füllgutquelle (nicht dargestellt), vorzugsweise einem Füllguttank, verbunden sein. Bevorzugt kann das Füllorgan 30 den Behälter B ebenfalls evakuieren, vorspannen und/oder spülen.

Bevorzugt ist das Füllorgan 30 zum Füllen des Behälters B an eine Behältermündung des Behälters B anpressbar. Vorzugsweise kann dem Füllorgan 30 eine Verstelleinrichtung zugeordnet sein. Die Verstelleinrichtung kann das Füllorgan 30 zum Anpressen auf die Behältermündung und zum Freigeben der Behältermündung bewegen. Bevorzugt kann die Verstelleinrichtung einen Auslass des Füllorgans 30 innerhalb der Behandlungskammer 32 bewegen. Die Verstelleinrichtung kann den Auslass des Füllorgans 30 zum Anpressen auf die Behältermündung bewegen, z. B. wenn eine Behandlung, wie bspw. Evakuieren, Spülen, Vorspannen und/oder Füllen, durch das Füllorgan 30 gewünscht ist. Die Verstelleinrichtung kann den Auslass des Füllorgans 30 weg von der Behältermündung bewegen, um z. B. eine Behandlung des Behälters B durch das Verschließelement 14 zu ermöglichen. Die Verstelleinrichtung kann das Füllorgan 30 bevorzugt entlang einer Achse bewegen, die angeschrägt zu einer Hochachse der Station bzw. des Behälters B ist. Die Verstelleinrichtung kann bspw. elektrisch, elektromagnetisch, pneumatisch, hydraulisch oder mechanisch angetrieben werden, z. B. gesteuert von der weiteren Verarbeitungseinrichtung 28.

In der Behandlungskammer 32 kann zumindest ein oberer Abschnitt des Behälters B mit dessen Behältermündung zur Behandlung mittels des Füllorgans 30 und des Verschließelements 14 aufgenommen werden. Beispielsweise kann der Behälter B mittels der Behälteraufnahme 12 zum Positionieren des oberen Abschnitts des Behälters B in die Behandlungskammer 32 bewegt werden.

Für die Behandlung kann der in der Behandlungskammer 32 aufgenommene Abschnitt des Behälters B abgedichtet in der Behandlungskammer 32 aufgenommen sein. Beispielsweise kann die Behandlungskammer 32 oberseitig von dem Verschließelement 14 abgedichtet werden. Beispielsweise kann die Behandlungskammer 32 unterseitig mittels einer (z. B. Behälterhals-) Abdichtung 34 zu einem Behälterhals des Behälters B abgedichtet sein. Die Abdichtung 34 kann bspw. als ein aufblasbarer Ringkörper ausgebildet sein, der sich um einen Behälterhals des Behälters B legen kann.

Es ist möglich, dass die Behandlungskammer 32 bspw. evakuiert, gespült und/oder vorgespannt werden kann, bevorzugt während der Behälter B an das Füllorgan 30 angepresst ist.

Nachfolgend ist ein beispielhafter Betrieb der Vorrichtung 10 unter Bezugnahme auf die Figuren 1 bis 3 erläutert.

Die Antriebseinrichtung 18 wird zum Bewegen des Verschließelements 14 zu dem in der Behälteraufnahme 12 aufgenommenen Behälter B betrieben, z. B. von der weiteren Verarbeitungseinrichtung 28 über die Verarbeitungseinrichtung 26. Das Bewegen des Verschließelements 14 zu dem Behälter B erfolgt vorzugsweise in einer Vertikalrichtung nach unten. Im Normalfall erreicht das Verschließelement 14 zunächst eine Applikationsposition P1 (siehe Figur 2) zum Starten des Applizierens des Verschlusses 16 auf eine Behältermündung des Behälters B. Beispielsweise kann der Verschluss 16 eine Behältermündung des Behälter B fast oder bereits kontaktieren. Nach Erreichen der Applikationsposition P1 kann die Antriebseinrichtung 18 zum Bewegen des Verschließelements 14 von der Applikationsposition P1 zu einer Verschließposition P2 (siehe ebenfalls Figur 2) betrieben werden, um den Verschluss 16 letztlich auf den Behälter B zu applizieren.

Es kann jedoch vorkommen, dass bspw. wegen doppelt aufgenommener Verschlüsse 16 am Verschließelement 14 oder wegen eines zu hohen Behälters B oder eines zu hoch in der Behälteraufnahme 12 positionierten Behälters B das Verschließelement 14 seine Applikationsposition P1 oder seine Verschließposition P2 aufgrund eines zu frühen Kontakts mit dem Behälter B nicht erreichen kann. Solche Situationen sollen mit dem nachfolgend erläutertem Verfahren erkannt und anschließend darauf reagiert werden.

Beim Betreiben der Antriebseinrichtung 18 zum Bewegen des Verschließelements 14 zu dem Behälter B wird ein Schleppfehler der Antriebseinrichtung 18 mittels der Verarbeitungseinrichtung 26 überwacht, z. B. beim Bewegen des Verschließelements 14 zu der Applikationsposition P1 und/oder der Verschließposition P2 (siehe Figur 2). Der Schleppfehler kann vorzugsweise direkt an der Antriebseinrichtung 18, z. B. deren Antriebsachse 22, oder an der Verschließerantriebsachse 20 überwacht werden. Beim Überwachen des Schleppfehlers wird vorzugsweise auf eine Abweichung zwischen einer Soll-Position, vorzugsweise Soll-Höhenposition, z. B. der Antriebsachse 22 und einer Ist-Position, vorzugsweise Ist-Höhenposition, z. B. der Antriebsachse 22 überwacht.

Wenn der überwachte Schleppfehler einen vorgegebenen Grenzwert erreicht oder überschreitet, wird die Antriebseinrichtung 18 zum Abbrechen des Bewegens des Verschließelements 14 zu dem Behälter B und zum Wegbewegen des Verschließelements 14 von dem Behälter B betrieben.

Der Grenzwert kann vorzugsweise eine vorgegebene Maximalabweichung zwischen der Soll-Position und der Ist-Position sein. Der Grenzwert kann bspw. als ≤ 2 mm oder ≤ 1,5 mm oder ≤ 1 mm vorgegeben sein.

Beim Abbrechen des Bewegens kann die Antriebsachse 22 abgebremst werden. Vorzugsweise kann das Wegbewegen des Verschließelements 14 von dem Behälter B in einer Vertikalrichtung nach oben erfolgen. Beim Wegbewegen kann das Verschließelement 14 zu einer vorgegebenen Zielposition wegbewegt werden, die vorzugsweise einer Ausgangsposition für das Bewegen zu dem Behälter B entspricht. Bevorzugt kann sich das Verschließelement 14 beim Wegbewegen entlang eines zuvor beim Bewegen zu dem Behälter B verfolgten Bewegungspfads zurückbewegen.

Während das Betreiben der Antriebseinrichtung 18 zum Bewegen des Verschließelements 14 zu der Applikationsposition P1 und/oder der Verschließposition P2 bevorzugt mittels beider Verarbeitungseinrichtungen 26, 28 erfolgt, erfolgt das Betreiben der Antriebseinrichtung 18 zum Abbrechen des Bewegens des Verschließelements 14 zu dem Behälter B und zum Wegbewegen des Verschließelements 14 von dem Behälter B vorzugsweise nur mittels der Verarbeitungseinrichtung 26, die die weitere Verarbeitungseinrichtung 28 überstimmt.

Vorzugsweise kann sich die Antriebsachse 22 und damit das Verschließelement 14 beim Wegbewegen von dem Behälter B entsprechend mindestens einem spezifisch für das Wegbewegen vorgegebenen Parameter bewegen. Bevorzugt kann der oder die Parameter mittels der Benutzerschnittstelle 24 vorgegeben werden. Beispielsweise kann mittels der Benutzerschnittstelle 24 eine Zielposition für das Wegbewegen, eine Geschwindigkeit beim Wegbewegen, eine Beschleunigung für das Wegbewegen und/oder eine Verzögerung für das Wegbewegen vorgegeben werden.

Eine Überwachung ist beispielhaft in Figur 3 dargestellt. In Figur 3 sind vier Diagramme I, II, III und IV abgebildet. Das Diagramm I zeigt eine Ist-Geschwindigkeit v_ist der Antriebsachse 22 der Antriebseinrichtung 18 über die Zeit. Das Diagramm II zeigt eine Ist-Position z_ist der Antriebsachse 22 der Antriebseinrichtung über die Zeit. Das Diagramm III zeigt einen (Ist-) Schleppfehler SF der Antriebsachse 22 über die Zeit. Das Diagramm IV zeigt den Zustand eines Überwachungsbits X über die Zeit. Das Überwachungsbit X gibt an, ob der Schleppfehler SF einen Grenzwert G erreicht / überschritten hat (=1) oder nicht (=0).

Beispielhaft beginnt die Antriebseinrichtung 18 zum Zeitpunkt t1 das Verschließelement 14 zu dem Behälter B zu bewegen. Entsprechend kann die Antriebsachse 22 ab dem Zeitpunkt t1 beschleunigt werden (siehe Diagramm 1) und die Ist Position z_ist der Antriebsachse 22 verändert sich ab dem Zeitpunkt t1 (siehe Diagramm 2). Zunächst kann der Schleppfehler SF vergleichsweise klein sein. Zu einem Zeitpunkt zwischen t1 und t2 kann das Verschließelement 14 mit dem Verschluss 16 aus den weiter oben erläuterten Gründen ungewünscht früh auf den Behälter B treffen, z. B. noch vor der vorgegebenen Applikationsposition P1 (siehe Figur 2). Der Behälter B kann eine Weiterbewegung des Verschließelements 14 erschweren und behindern, z. B. abhängig von einer Lagerung des Behälters B in der Behälteraufnahme 12. Der Schleppfehler SF steigt an und kann schließlich zum Zeitpunkt t2 einen vorgegebenen Grenzwert G erreichen oder übersteigen (siehe Diagramm 2). Das Überwachungsbit X wechselt zum Zeitpunkt t2 somit auf 1. In der Folge bricht die Antriebseinrichtung 18 die eigentlich weiter vorgesehene Bewegung des Verschließelements 14 zu dem Behälter B ab, wird gebremst und schließlich in eine entgegengesetzte Richtung weg von dem Behälter B bewegt. Dies ist in den Diagrammen 1 und 2 nachvollziehbar, wobei das negative Vorzeichen der Ist-Geschwindigkeit v_ist auf die entgegengesetzte Richtung hinweist und der sich verringernde Positionswert z_ist auf ein Einfahren der Antriebsachse 22 hinweist. Vor Erreichen eines vorgegebenen Zielpunkts zum Zeitpunkt t3 wird die Antriebsachse 22 gebremst, wodurch die aktuelle Geschwindigkeit v_ist zum Zeitpunkt t3 schließlich 0 mm/s erreicht. Der Verlauf des Schleppfehlers SF, nachdem Grenzwert G wieder unterschritten wurde, ist weniger relevant, da keine (fortgesetzte) Überwachung des Schleppfehlers SF während des Wegbewegens von dem Behälter B erfolgt.

Es ist möglich, dass, wenn der überwachte Schleppfehler den vorgegebenen Grenzwert G erreicht oder überschreitet, eine bspw. visuelle oder akustische Warnung an der Benutzerschnittstelle 24 ausgegeben wird. Beispielsweise kann die Verarbeitungseinrichtung 26 die weitere Verarbeitungseinrichtung 28 anweisen, die Benutzerschnittstelle 24 zum Ausgeben der Warnung zu betreiben.

Es ist auch möglich, dass der Behälter B, der nicht oder zumindest nicht vollständig verschlossen wurde, nachfolgend ausgeschleust wird. Beispielsweise kann eine Information über diesen Behälter B über die weitere Verarbeitungseinrichtung 28 an eine stromabwärts der Vorrichtung 10 angeordnete Ausschleuseinrichtung gesendet werden, die den betreffenden Behälter B aus dem normalen Behälterstrom ausschleusen kann.

Es ist ebenfalls möglich, dass der Betrieb der Vorrichtung 10 trotz des Überschreitens des Grenzwerts G für den Schleppfehler SF zum Verschließen nachfolgender Behälter unterbrechungsfrei fortgesetzt wird.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen. Insbesondere beansprucht die Erfindung auch Schutz für den Gegenstand und die Merkmale der Unteransprüche unabhängig von den in Bezug genommenen Ansprüchen. Insbesondere sind die einzelnen Merkmale des unabhängigen Anspruchs 1 jeweils unabhängig voneinander offenbart. Zusätzlich sind auch die Merkmale der Unteransprüche unabhängig von sämtlichen Merkmalen des unabhängigen Anspruchs 1 offenbart. Alle Bereichsangaben hierin sind derart offenbart zu verstehen, dass gleichsam alle in den jeweiligen Bereich fallenden Werte einzeln offenbart sind, z. B. auch als jeweils bevorzugte engere Außengrenzen des jeweiligen Bereichs.

### Bezugszeichenliste

- 10: Vorrichtung zum Verschließen von Behältern
- 12: Behälteraufnahme
- 14: Verschließelement
- 16: Verschluss
- 18: elektrische Antriebseinrichtung
- 20: Verschließerantriebsachse
- 22: Antriebsachse
- 24: Benutzerschnittstelle
- 26: Verarbeitungseinrichtung
- 28: weitere Verarbeitungseinrichtung
- 30: Füllorgan
- 32: Behandlungskammer
- 34: Abdichtung

- B: Behälter
- G: Grenzwert
- P1: Applikationsposition
- P2: Verschließposition
- SF: Schleppfehler
- t1-t3: Zeitpunkte
- v_ist: Ist-Geschwindigkeit
- X: Überwachungsbit
- z_ist: Ist-Position

## Patentansprüche

1. Verfahren zum Betreiben einer Vorrichtung (10) zum Verschließen von Behältern (B), wobei das Verfahren aufweist:
Betreiben einer elektrischen Antriebseinrichtung (18), vorzugsweise Servoantriebseinheit, der Vorrichtung (10) zum Bewegen eines Verschließelements (14) der Vorrichtung (10) zu einem in einer Behälteraufnahme (12) der Vorrichtung (10) aufgenommenen Behälter (B) zum Applizieren eines Verschlusses (16) auf den Behälter (B);
Überwachen eines Schleppfehlers (SF) der elektrischen Antriebseinrichtung (18) beim Betreiben der elektrischen Antriebseinrichtung (18) zum Bewegen des Verschließelements (14) zu dem Behälter (B) mittels einer Verarbeitungseinrichtung (26) der Vorrichtung (10); und
wenn der überwachte Schleppfehler (SF) einen vorgegebenen Grenzwert (G) erreicht oder überschreitet, Betreiben der elektrischen Antriebseinrichtung (18) zum Abbrechen des Bewegens des Verschließelements (14) zu dem Behälter (B) und zum Wegbewegen des Verschließelements (14) von dem Behälter (B).

2. Verfahren nach Anspruch 1, wobei mindestens eines erfüllt ist von:
das Bewegen des Verschließelements (14) zu dem Behälter (B) erfolgt in einer Vertikalrichtung nach unten;
das Wegbewegen des Verschließelements (14) von dem Behälter (B) erfolgt in einer Vertikalrichtung nach oben;
das Verschließelement (14) wird beim Wegbewegen zu einer vorgegebenen Zielposition wegbewegt, die vorzugsweise einer Ausgangsposition des Bewegens zu dem Behälter (B) entspricht; und
das Verschließelement (14) bewegt sich beim Wegbewegen entlang eines zuvor beim Bewegen zu dem Behälter (B) verfolgten Bewegungspfads zurück.

3. Verfahren nach Anspruch 1 oder Anspruch 2, wobei:
das Überwachen des Schleppfehlers (SF) der elektrischen Antriebseinrichtung (18) ein Überwachen einer Abweichung zwischen einer Soll-Position, vorzugsweise Soll-Höhenposition, und einer Ist-Position, vorzugsweise Ist-Höhenposition, ist oder aufweist, wobei vorzugsweise:
der vorgegebene Grenzwert (G) eine vorgegebene Maximalabweichung zwischen der Soll-Position und der Ist-Position ist; und/oder
der vorgegebene Grenzwert (G) ≤ 2 mm oder ≤ 1,5 mm oder ≤ 1 mm ist.

4. Verfahren nach einem der vorherigen Ansprüche, wobei:
das Überwachen des Schleppfehlers (SF) an der elektrischen Antriebseinrichtung (18), vorzugsweise einer Antriebsachse (22) der elektrischen Antriebseinrichtung (18), oder an einer Verschließerantriebsachse (20), die die elektrische Antriebseinrichtung (18) mit dem Verschließelement (14) verbindet, erfolgt.

5. Verfahren nach einem der vorherigen Ansprüche, wobei:
das Bewegen aufweist:
- Bewegen des Verschließelements (14) zu einer Applikationsposition (P1) zum Starten eines Applizierens des Verschlusses (16) auf eine Behältermündung des Behälters (B); und
- Bewegen des Verschließelements (14) von der Applikationsposition (P1) zu einer Verschließposition (P2) zum Applizieren des Verschlusses (16) auf die Behältermündung;
das Überwachen des Schleppfehlers (SF) beim Betreiben der elektrischen Antriebseinrichtung (18) zum Bewegen des Verschließelements (14) zu der Applikationsposition (P1) erfolgt, und/oder
das Überwachen des Schleppfehlers (SF) beim Betreiben der elektrischen Antriebseinrichtung (18) zum Bewegen des Verschließelements (14) von der Applikationsposition (P1) zu der Verschließposition (P2) erfolgt.

6. Verfahren nach einem der vorherigen Ansprüche, wobei:
wenn der überwachte Schleppfehler (SF) den vorgegebenen Grenzwert (G) erreicht oder überschreitet:
- eine Warnung an einer Benutzerschnittstelle (24) ausgegeben wird; und/oder
- der dem Verschließelement (14) beim Überwachen des Schleppfehlers (SF) zugeordnete Behälter (B) nachfolgend ausgeschleust wird; und/oder
- ein Betrieb der Vorrichtung (10) zum Verschließen nachfolgender Behälter (B) unterbrechungsfrei fortgesetzt wird.

7. Verfahren nach einem der vorherigen Ansprüche, wobei:
die Verarbeitungseinrichtung (26) ein Teil eines mit der elektrischen Antriebseinrichtung (18) verbundenen Servoumrichters ist, vorzugsweise mit einer Zykluszeit im dreistelligen µs-Bereich, besonders bevorzugt ≤ 500 µs oder ≤ 400 µs.

8. Verfahren nach einem der vorherigen Ansprüche, wobei:
das Betreiben der elektrischen Antriebseinrichtung (18) zum Bewegen des Verschließelements (14) zu dem Behälter (B) zum Applizieren des Verschlusses (16) auf den Behälter (B) mittels der Verarbeitungseinrichtung (26) und einer weiteren Verarbeitungseinrichtung (28) erfolgt; und optional
das Betreiben der elektrischen Antriebseinrichtung (18) zum Abbrechen des Bewegens des Verschließelements (14) zu dem Behälter (B) und zum Wegbewegen des Verschließelements (14) von dem Behälter (B) mittels der Verarbeitungseinrichtung (26), die die weitere Verarbeitungseinrichtung (28) überstimmt, erfolgt.

9. Verfahren nach Anspruch 8, wobei mindestens eines erfüllt ist von:
die weitere Verarbeitungseinrichtung (28) ist eine der Verarbeitungseinrichtung (26) übergeordnete Verarbeitungseinrichtung;
die weitere Verarbeitungseinrichtung (28) weist eine größere Zykluszeit auf als die Verarbeitungseinrichtung (26); und
die weitere Verarbeitungseinrichtung (28) ist eine Zentralverarbeitungseinrichtung der Vorrichtung (10).

10. Verfahren nach einem der vorherigen Ansprüche, ferner aufweisend:
mittels einer Benutzerschnittstelle (24) der Vorrichtung (10), Vorgeben mindestens eines Parameters, vorzugsweise eine Zielposition, eine Geschwindigkeit, eine Beschleunigung und/oder eine Verzögerung, des Verschließelements (14) spezifisch für das Wegbewegen,
wobei:
das Betreiben der elektrischen Antriebseinrichtung (18) zum Wegbewegen des Verschließelements (14) von dem Behälter (B) entsprechend dem mindestens einen vorgegebenen Parameter erfolgt.

11. Verfahren nach einem der vorherigen Ansprüche, wobei:
die Vorrichtung (10) eine reine Verschließvorrichtung ist; oder
die Vorrichtung (10) eine integrierte Füll-Verschließ-Vorrichtung ist, vorzugsweise:
- mit einer Behandlungskammer (32), in der zumindest eine Behältermündung des Behälters (B) zum Füllen und Verschließen des Behälters (B), bevorzugt abgedichtet, aufnehmbar ist, und optional das Überwachen des Schleppfehlers (SF), vorzugsweise nur, beim Bewegen des Verschließelements (14) innerhalb der Behandlungskammer (32) erfolgt.

12. Vorrichtung (10) zum Verschließen von Behältern (B), vorzugsweise Rundläufer-Verschließ-vorrichtung, wobei die Vorrichtung (10) aufweist:
eine Behälteraufnahme (12) zum Aufnehmen eines Behälters (12);
ein Verschließelement (14), das bewegbar ist, vorzugsweise in einer Vertikalrichtung nach unten, zum Bewegen zu einem Behälter (B), der in der in der Behälteraufnahme (12) aufgenommen ist, zum Applizieren eines Verschlusses (16) auf den Behälter (B);
eine elektrische Antriebseinrichtung (18), vorzugsweise Servoantriebseinheit, wobei die elektrische Antriebseinrichtung (18) mit dem Verschließelement (14) zum Antreiben des Verschließelements (14) zum Bewegen zu dem Behälter (B) verbunden ist; und
eine Verarbeitungseinrichtung (26), die dazu konfiguriert ist, ein Verfahren nach einem der Ansprüche 1 bis 6 auszuführen.

13. Vorrichtung (10) nach Anspruch 12, wobei mindestens eines erfüllt ist von:
die Verarbeitungseinrichtung (26) ist ein Teil eines mit der elektrischen Antriebseinrichtung (18) verbundenen Servoumrichters, vorzugsweise mit einer Zykluszeit im dreistelligen µs-Bereich, besonders bevorzugt ≤ 500 µs oder ≤ 400 µs;
die Vorrichtung (10) weist eine weitere Verarbeitungseinrichtung (28) auf, die zusammen mit der Verarbeitungseinrichtung (26) dazu konfiguriert ist, die elektrische Antriebseinrichtung (18) zum Bewegen des Verschließelements (14) zu dem Behälter (B) zum Applizieren des Verschlusses (16) auf den Behälter (B) zu betreiben, wobei vorzugsweise:
- die Verarbeitungseinrichtung (26) dazu konfiguriert ist, die weitere Verarbeitungseinrichtung (28) zu überstimmen, wenn die Verarbeitungseinrichtung (26) die elektrische Antriebseinrichtung (18) zum Abbrechen des Bewegens des Verschließelements (14) zu dem Behälter (B) und zum Wegbewegen des Verschließelements (14) von dem Behälter (B) betreibt; und/oder
- die weitere Verarbeitungseinrichtung (28) ist eine der Verarbeitungseinrichtung (26) übergeordnete Verarbeitungseinrichtung; und/oder
- die weitere Verarbeitungseinrichtung (28) weist eine größere Zykluszeit auf als die Verarbeitungseinrichtung (26); und/oder
- die weitere Verarbeitungseinrichtung (28) ist eine Zentralverarbeitungseinrichtung der Vorrichtung (10).

14. Vorrichtung (10) nach Anspruch 12 oder Anspruch 13, ferner aufweisend:
eine Benutzerschnittstelle (24), die dazu konfiguriert ist, mindestens einen Parameter, vorzugsweise eine Zielposition, eine Geschwindigkeit, eine Beschleunigung und/oder eine Verzögerung, des Verschließelements (14) spezifisch für das Wegbewegen durch eine Benutzereingabe zu empfangen,
wobei:
die Verarbeitungseinrichtung (26) ferner dazu konfiguriert ist, die elektrische Antriebseinrichtung (18) entsprechend dem mindestens einen vorgegebenen Parameter zum Wegbewegen des Verschließelements (14) von dem Behälter (B) zu betreiben.

15. Vorrichtung (10) nach einem der Ansprüche 12 bis 14, wobei:
die Vorrichtung (10) eine reine Verschließvorrichtung ist; oder
die Vorrichtung (10) eine integrierte Füll-Verschließ-Vorrichtung ist, vorzugsweise:
- mit einer Behandlungskammer (32), in der zumindest eine Behältermündung des Behälters (B) zum Füllen und Verschließen des Behälters (B), bevorzugt abgedichtet, aufnehmbar ist, und optional die Verarbeitungseinrichtung (26) dazu konfiguriert ist, den Schleppfehler (SF), vorzugsweise nur, beim Bewegen des Verschließelements (14) innerhalb der Behandlungskammer (32) zu überwachen.
